# EUROPÄISCHE PATENTSCHRIFT

(11) **EP 4 193 862 B1**
(45) Veröffentlichungstag und Bekanntmachung des Hinweises auf die Patenterteilung: **08.07.2026**
(21) Anmeldenummer: 21214144.4
(22) Anmeldetag: 13.12.2021
(51) Int. Cl.: A42B 3/06, A42B 3/22, A61F 9/02

(54) **SCHUTZVORRICHTUNG**
PROTECTION DEVICE
DISPOSITIF DE PROTECTION

(43) Veröffentlichungstag der Anmeldung: 14.06.2023
(73) Patentinhaber: Optrel Holding AG, 9630 Wattwil (CH)
(72) Erfinder: BROUWER, Jasper, 8712 Stäfa (CH); HEUSSER, Jonathan, 8713 Uerikon (CH)
(74) Vertreter: Daub, Thomas

(56) Entgegenhaltungen:
- US-A- 4 117 554
- US-A- 5 673 431
- US-A- 6 151 718
- US-A1- 2014 298 557
- US-A1- 2016 081 856
- US-A1- 2016 361 201

## Beschreibung

### Stand der Technik

Die Erfindung betrifft eine Schutzvorrichtung 1. Aus dem Stand der Technik sind bereits Schutzvorrichtungen mit einer Kopfbefestigungseinheit zur Befestigung an einem Kopf eines Benutzers bekannt. Einerseits sind Schutzvorrichtungen mit Schutzeinheiten in Form von Schutzvisieren, beispielsweise Schweißschutzvisieren, mit einem Kopfband zur Befestigung an einem Kopf eines Benutzers bekannt, siehe z.B. US 2016/361201 A1. Andererseits sind Schutzvorrichtungen mit Schutzeinheiten in Form von Schutzhelmen, beispielsweise Bauhelmen, bekannt. Nachteilig für Benutzer ist bislang, dass je nach Art der durchzuführenden Arbeiten entweder eine Schutzvorrichtung in Form eines Schutzvisiers oder eine Schutzvorrichtung in Form eines Schutzhelms angelegt werden muss und diese beiden Typen von Schutzvorrichtungen, wenn überhaupt, nur sehr schwer miteinander kombiniert werden können, beispielsweise weil eine Krempe eines Schutzhelms das ordnungsgemäße Anlegen eines Schutzvisiers unmöglich macht. Hierdurch ist nachteilig eine Flexibilität stark eingeschränkt. Zudem ist nachteilig eine Arbeitssicherheit beeinträchtigt, da eine Motivation zur Einhaltung von Arbeitssicherheitsvorschriften zum Tragen von unterschiedlichen Schutzvorrichtungen für unterschiedliche Arbeiten aufgrund des damit verbundenen Aufwands verringert ist.

Die Aufgabe der Erfindung besteht insbesondere darin, eine gattungsgemäße Vorrichtung mit verbesserter Flexibilität bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

### Vorteile der Erfindung

Die Erfindung geht aus von einer Schutzvorrichtung mit einer Kopfbefestigungseinheit zur Befestigung an einem Kopf eines Benutzers und mit einer Halterungseinheit, welche dazu vorgesehen ist, eine Schutzeinheit mit der Kopfbefestigungseinheit zu verbinden.

Es wird vorgeschlagen, dass die Halterungseinheit dazu vorgesehen ist, zumindest eine weitere Schutzeinheit mit der Kopfbefestigungseinheit zu verbinden.

Durch eine derartige Ausgestaltung kann vorteilhaft eine Schutzvorrichtung mit erhöhter Flexibilität bereitgestellt werden. Indem sowohl die Schutzeinheit als auch die weitere Schutzeinheit, insbesondere einzeln oder in Kombination, über die Halterungseinheit mit der Kopfbefestigungseinheit verbindbar sind, kann vorteilhaft eine besonders flexible Nutzung der Schutzvorrichtung erreicht werden. Ferner kann vorteilhaft eine Schutzvorrichtung mit einem verbesserten Bedienkomfort bereitgestellt werden. Darüber hinaus kann eine Sicherheit für Benutzer der Schutzvorrichtung erhöht werden. Es kann insbesondere eine Arbeitssicherheit für Benutzer erhöht werden. Insbesondere können Benutzer durch die besonders einfache und schnelle Verbindung der Schutzeinheit und/oder der weiteren Schutzeinheit vorteilhaft dazu motiviert werden Arbeitssicherheitsvorschriften, beispielsweise eine Helmpflicht auf Baustellen oder dergleichen, einzuhalten.

Die Schutzvorrichtung ist zu einem Arbeitsschutz, insbesondere auf Baustellen und/oder in Gefahrenbereichen und/oder bei der Durchführung gefährlicher Arbeiten, beispielsweise Schweißarbeiten, vorgesehen. Vorzugsweise ist die Schutzvorrichtung als eine Multifunktions-Schutzvorrichtung ausgebildet und zum Schutz bei der Durchführung verschiedener gefährlicher Arbeiten vorgesehen.

Unter einer "Kopfbefestigungseinheit" soll eine Einheit verstanden werden, welche zu einer Befestigung, insbesondere einer Fixierung der Schutzvorrichtung an einem Kopf des Benutzers vorgesehen ist. Vorzugsweise ist die Kopfbefestigungseinheit dazu vorgesehen, einen Kopf des Benutzers zumindest teilweise zu umgreifen. In diesem Zusammenhang soll unter "zumindest teilweise umgreifen" verstanden werden, dass ein Kopf in zumindest einer Ebene in einem Winkelbereich von zumindest 160°, vorzugsweise von zumindest 180°, bevorzugt von zumindest 270° und besonders bevorzugt von zumindest 360° von der Kopfbefestigungseinheit umschlossen wird. Besonders bevorzugt ist die Kopfbefestigungseinheit in einem regulären Betriebszustand dazu vorgesehen, zumindest an einer Stirn sowie einem Hinterkopf eines Benutzers anzuliegen. Vorzugsweise weist die Kopfbefestigungseinheit zumindest ein Spannelement auf, mittels dessen ein Umfang der Kopfbefestigungseinheit, insbesondere für verschiedene Benutzer, einstellbar und an dem jeweiligen Kopf eines Benutzers fixierbar ist. Vorzugsweise umfasst die Kopfbefestigungseinheit ein Schweißband.

Die Halterungseinheit ist dazu vorgesehen, die Schutzeinheit und/oder die weitere Schutzeinheit mit der Kopfbefestigungseinheit, insbesondere lösbar, zu verbinden. Die Schutzvorrichtung kann zur Nutzung durch einen Benutzer bei hergestellter Verbindung zwischen der Kopfbefestigungseinheit und der Schutzeinheit ohne die weitere Schutzeinheit vorgesehen sein. Gleichermaßen kann die Schutzvorrichtung zur Nutzung durch einen Benutzer, bei hergestellter Verbindung zwischen der Kopfbefestigungseinheit und der weiteren Schutzeinheit, ohne die Schutzeinheit vorgesehen sein. Zudem ist die Schutzvorrichtung zur Nutzung durch einen Benutzer bei hergestellter Verbindung zwischen der Kopfbefestigungseinheit und der Schutzeinheit und zeitgleich hergestellter Verbindung zwischen der Kopfbefestigungseinheit und der weiteren Schutzeinheit vorgesehen. Die Halterungseinheit weist zumindest ein Befestigungselement auf, welches mit der Kopfbefestigungseinheit verbunden ist. Vorzugsweise weist die Halterungseinheit zumindest ein erstes Befestigungselement und zumindest ein weiteres erstes Befestigungselement auf, welche an einer ersten Seite, beispielsweise der linken Seite, des Kopfbefestigungselements angeordnet sind. Vorzugsweise weist die Halterungseinheit zumindest ein zweites Befestigungselement und zumindest ein weiteres zweites Befestigungselement auf, welche an einer der ersten Seite gegenüberliegenden Seite, beispielsweise der rechten Seite, des Kopfbefestigungselements angeordnet sind. Das Befestigungselement beziehungsweise die Befestigungselemente der Halterungseinheit könnte(n) lösbar, beispielsweise form- und/oder kraftschlüssig, mit der Kopfbefestigungseinheit verbunden sein. Die Halterungseinheit weist ferner zumindest ein, vorzugsweise zumindest zwei, Halterungselemente auf. Ein erstes Halterungselement ist zur Verbindung mit der Kopfbefestigungseinheit an der ersten Seite der Kopfbefestigungseinheit über das erste Befestigungselement und das weitere erste Befestigungselement vorgesehen. Ein zweites Halterungselement ist zur Verbindung mit der Kopfbefestigungseinheit an der zweiten Seite der Kopfbefestigungseinheit über das zweite Befestigungselement und das weitere zweite Befestigungselement vorgesehen. Vorzugsweise sind die Halterungselemente zur lösbaren Verbindung mit den jeweiligen Befestigungselementen vorgesehen, bevorzugt mittels einer form- und/oder kraftschlüssigen Verbindung, beispielsweise einer Rastverbindung und/oder einer Klemmverbindung und/oder dergleichen. Die Halterungseinheit weist zudem zumindest ein Aufnahmeelement, vorzugsweise zumindest zwei, Aufnahmeelemente auf. Ein erstes Aufnahmeelement der Halterungseinheit ist zur lösbaren, insbesondere form- und/oder kraftschlüssigen, Verbindung mit dem ersten Halterungselement vorgesehen. Ein zweites Aufnahmeelement der Halterungseinheit ist zur lösbaren, insbesondere form- und/oder kraftschlüssigen, Verbindung mit dem zweiten Halterungselement vorgesehen. Zur Verbindung der Schutzeinheit mit der Kopfbefestigungseinheit ist das erste Aufnahmeelement dazu vorgesehen, in eine erste Aufnahmeöffnung der Schutzeinheit einzugreifen. Zur Verbindung der Schutzeinheit mit der Kopfbefestigungseinheit ist das zweite Aufnahmeelement dazu vorgesehen, in eine der ersten Aufnahmeöffnung gegenüberliegend angeordnete zweite Aufnahmeöffnung der Schutzeinheit einzugreifen. Vorzugsweise ist die Schutzeinheit bei hergestellter Verbindung mit der Kopfbefestigungseinheit mittels der Halteeinheit über die Aufnahmeöffnungen drehbar an den Aufnahmeelementen der Halterungseinheit gelagert. Vorzugsweise weist die Schutzeinheit eine Feststelleinheit auf, mittels derer die Schutzeinheit in zumindest zwei Positionen relativ zur Kopfbefestigungseinheit fixierbar ist. Vorzugsweise ist die Schutzeinheit mittels der Feststelleinheit in einer ersten Position relativ zur Kopfbefestigungseinheit fixierbar, wobei eine Haupterstreckungsebene der Schutzeinheit, zumindest im Wesentlichen senkrecht zu einer Haupterstreckungsebene der Kopfbefestigungseinheit ausgerichtet ist. Vorzugsweise ist die Schutzeinheit mittels der Feststelleinheit in einer zweiten Position relativ zur Kopfbefestigungseinheit fixierbar, wobei die Haupterstreckungsebene der Schutzeinheit, zumindest im Wesentlichen parallel zu der Haupterstreckungsebene der Kopfbefestigungseinheit ausgerichtet ist. Die Schutzeinheit kann darüber hinaus mittels der Feststelleinheit in weiteren Positionen, insbesondere in verschiedenen Winkellagen zwischen der ersten Position und der zweiten Position, relativ zur Kopfbefestigungseinheit fixierbar sein. Unter einer "Haupterstreckungsebene" eines Objekts soll eine Ebene verstanden werden, welche parallel zu einer größten Seitenfläche eines kleinsten gedachten Quaders ist, welcher das Objekt gerade noch vollständig umschließt, und welche insbesondere durch den Mittelpunkt des Quaders verläuft.

Vorzugsweise ist ein horizontaler Abstand zwischen der Schutzeinheit und der Kopfbefestigungseinheit, insbesondere über die Halterungseinheit, einstellbar. Vorzugsweise weisen die Halterungselemente der Halterungseinheit hierzu mehrere horizontal nebeneinander angeordnete Rastausnehmungen auf, in welche dazu korrespondierende Rastnasen der Aufnahmeelemente je nach gewünschtem horizontalem Abstand eingerastet werden können. Hierdurch kann vorteilhaft ein Abstand zwischen der Schutzeinheit und dem Gesicht des Benutzers der Schutzvorrichtung eingestellt werden. Es kann dadurch zwischen einer Anordnung für Brillenträger und einer Anordnung für Benutzer ohne Brille gewechselt werden. Benutzer ohne Brille können hierdurch ein optimales Sichtfeld erreichen, wohingegen Brillenträger einen vorteilhaften Tragekomfort erhalten.

Unter einer "Schutzeinheit" soll eine Einheit verstanden werden, welche in einem verbundenen Zustand mit der Kopfbefestigungseinheit dazu vorgesehen ist, zumindest eine Schutzfunktion zum Schutz des Benutzers bereitzustellen. Bei der Schutzfunktion kann es sich, ohne darauf beschränkt zu sein, beispielsweise um eine Gesichtsschutzfunktion und/oder eine Augenschutzfunktion, zum Beispiel eine Blendschutzfunktion, und/oder um eine Kopfschutzfunktion, zum Beispiel zum Schutz vor Stößen und dergleichen, und/oder um eine Atemschutzfunktion, beispielsweise zum Schutz vor giftigen Dämpfen, und/oder um eine Schutzfunktion zum Schutz vor Hautkontakt mit gefährlichen Stoffen, beispielsweise Säuren und dergleichen, handeln. Vorzugsweise weist die Schutzeinheit zumindest ein Schutzelement zur Bereitstellung der zumindest einen Schutzfunktion auf. Die Schutzeinheit kann mehrere Schutzelemente, insbesondere zur Bereitstellung verschiedener Schutzfunktionen, aufweisen. Die Schutzeinheit kann ein Rahmenelement aufweisen, in welchem das zumindest eine Schutzelement aufgenommen ist und welchem insbesondere die Aufnahmeöffnungen zur Aufnahme des Aufnahmeelements der Halterungseinheit angeordnet sein können. Die Schutzeinheit kann auch ohne ein Rahmenelement ausgebildet sein. Das Schutzelement kann auch die gesamte Schutzeinheit ausbilden. Beispielsweise kann das Schutzelement als ein rahmenlosere Visor ausgebildet sein. Unter einer "weiteren Schutzeinheit" soll eine Einheit verstanden werden, welche in einem verbundenen Zustand mit der Kopfbefestigungseinheit dazu vorgesehen ist, zumindest eine von der Schutzfunktion der Schutzeinheit verschiedene weitere Schutzfunktion zum Schutz des Benutzers bereitzustellen. Beispielsweise könnte die Schutzeinheit zur Bereitstellung einer Gesichtsschutzfunktion und/oder Augenschutzfunktion und die weitere Schutzeinheit zur Bereitstellung einer Kopfschutzfunktion vorgesehen sein.

Unter dem Ausdruck "zumindest im Wesentlichen" soll in dem vorliegenden Dokument verstanden werden, dass eine Abweichung von einem vorgegebenen Wert weniger als 25%, vorzugsweise weniger als 10% und besonders bevorzugt weniger als 5% des vorgegebenen Werts abweicht.

In dem vorliegenden Dokument dienen Zahlwörter, wie beispielsweise "erste/r/s" und "zweite/r/s", welche bestimmten Begriffen vorangestellt sind, lediglich zu einer Unterscheidung von Objekten und/oder einer Zuordnung zwischen Objekten untereinander und implizieren keine vorhandene Gesamtanzahl und/oder Rangfolge der Objekte. Insbesondere impliziert ein "zweites Objekt" nicht zwangsläufig ein Vorhandensein eines "ersten Objekts".

Unter "vorgesehen" soll speziell ausgelegt und/oder ausgestattet verstanden werden. Darunter, dass ein Objekt zu einer bestimmten Funktion vorgesehen ist, soll verstanden werden, dass das Objekt diese bestimmte Funktion in zumindest einem Anwendungs- und/oder Betriebszustand erfüllt und/oder ausführt.

Die Schutzvorrichtung kann zur Nutzung durch einen Benutzer bei hergestellter Verbindung zwischen der Kopfbefestigungseinheit und der Schutzeinheit ohne die weitere Schutzeinheit vorgesehen sein. Gleichermaßen kann die Schutzvorrichtung zur Nutzung durch einen Benutzer, bei hergestellter Verbindung zwischen der Kopfbefestigungseinheit und der weiteren Schutzeinheit, ohne die Schutzeinheit vorgesehen sein. In einer vorteilhaften Ausgestaltung wird zudem vorgeschlagen, dass die Halterungseinheit dazu vorgesehen ist, die Schutzeinheit und die weitere Schutzeinheit zeitgleich mit der Kopfbefestigungseinheit zu verbinden. Durch eine derartige Ausgestaltung kann vorteilhaft eine Flexibilität weiter verbessert werden. Zudem kann vorteilhaft eine Arbeitssicherheit bei besonders gefährlichen Arbeiten erhöht werden.

Ferner wird vorgeschlagen, dass die Schutzvorrichtung die Schutzeinheit aufweist, welche als eine Schildeinheit mit zumindest einem Schutzelement ausgebildet ist. Hierdurch kann vorteilhaft eine Schutzvorrichtung zum wirksamen Schutz des Gesichts eines Benutzers bereitgestellt werden. Unter einer "Schildeinheit" soll eine Einheit verstanden werden, welche in einer regulären Betriebsstellung vor einem Gesicht des Benutzers angeordnet ist. Vorzugsweise ist die Schildeinheit in der regulären Betriebsstellung dazu vorgesehen, zumindest einen wesentlichen Teil eines Gesichts eines Benutzers zu verdecken. Vorzugsweise ist die Schildeinheit in dem regulären Betriebszustand zu einem Schutz eines Gesichts, beispielsweise vor umherfliegenden Funken, vorgesehen. Bevorzugt ist die Schildeinheit insbesondere dazu vorgesehen, eine Schutzbarriere zwischen einem Arbeitsbereich und einem Gesicht des Benutzers zu bilden.

Zudem wird vorgeschlagen, dass die Schutzvorrichtung die weitere Schutzeinheit aufweist, welche als eine Helmschale, insbesondere Bauhelmschale, ausgebildet ist. Hierdurch kann vorteilhaft eine Sicherheit weiter verbessert werden. Es kann insbesondere ein wirksamer Schutz des Kopfs des Benutzers ermöglicht werden. Die Helmschale ist dazu vorgesehen, eine Stoßenergie wenigstens zu einem Großteil aufzunehmen. Unter dem Ausdruck "zu wenigstens einem Großteil" sollen dabei zumindest 55 %, vorteilhaft zumindest 65 %, vorzugsweise zumindest 75 %, besonders bevorzugt zumindest 85 % und besonders vorteilhaft zumindest 95 % verstanden werden. Die Helmschale ist daher zu einem Schutz des Kopfs des Benutzers vor herabfallenden Teilen und/oder pendelnden Lasten und/oder bei Arbeiten in beengten Räumen vorgesehen. Vorzugsweise ist die Helmschale aus einem Kunststoff, insbesondere aus einem thermoplastischen Kunststoff, beispielsweise aus Polyethylen, ausgebildet. Die Helmschale kann beispielsweise mittels eines Kunststoffspritzgussverfahrens hergestellt sein. Die Helmschale kann in verschiedenen Farben, insbesondere in Warnfarben, ausgeführt sein.

Des Weiteren wird vorgeschlagen, dass die Helmschale eine Stirnaussparung aufweist. Hierdurch kann vorteilhaft ein Tragekomfort für Benutzer der Schutzvorrichtung verbessert werden. Es kann vorteilhaft eine besonders kompakte Helmschale bereitgestellt werden. Ferner kann vorteilhaft eine gleichzeitige Nutzung von Schildeinheit und Helmschale ermöglicht werden, wenn die Helmschale eine Stirnaussparung aufweist.

Darüber hinaus wird vorgeschlagen, dass die Schildeinheit dazu vorgesehen ist, die Stirnaussparung unabhängig von einer eingestellten Position relativ zur Kopfbefestigungseinheit zu überdecken. Durch eine derartige Ausgestaltung kann vorteilhaft eine Sicherheit erhöht werden. Vorzugsweise ist die Schutzvorrichtung, in einem Zustand, in welchem sowohl die als Schildeinheit ausgebildete Schutzeinheit als auch die als Helmschale ausgebildete weitere Schutzeinheit mit der Kopfbefestigungseinheit verbunden sind, als ein vollständiger, insbesondere nach der Norm DIN EN 397 zertifizierbarer, Schutzhelm, insbesondere Bauhelm, ausgebildet.

Des Weiteren wird vorgeschlagen, dass die Halterungseinheit eine Höheneinstelleinheit zur Einstellung eines Abstands zwischen der Helmschale und der Kopfbefestigungseinheit aufweist. Hierdurch kann vorteilhaft ein Tragekomfort für Benutzer der Schutzvorrichtung weiter verbessert werden. Es kann vorteilhaft eine einfache Einstellung des Abstands zwischen der Helmschale und der Kopfbefestigungseinheit ermöglicht und somit eine Anpassung der Schutzvorrichtung an die individuellen Bedürfnisse verschiedener Benutzer und/oder an unterschiedliche Anwendungssituationen der Schutzvorrichtung ermöglicht werden.

Zudem wird vorgeschlagen, dass die Schutzvorrichtung eine Gurteinheit aufweist, welche zwischen der Helmschale und der Kopfbefestigungseinheit anordenbar und zur Kraftübertragung von der Helmschale auf den Kopf des Benutzers vorgesehen ist. Hierdurch kann vorteilhaft eine Sicherheit weiter verbessert werden. Die Gurteinheit weist vorzugsweise zumindest zwei Gurte auf, welche zueinander winkelig, insbesondere senkrecht, ausgerichtet sind und welche an ihren jeweiligen Enden mit der Helmschale und/oder mit der Kopfbefestigungseinheit verbindbar sind. Die Gurte der Gurteinheit könnten voneinander getrennt ausgebildet und miteinander verbunden, beispielsweise vernäht, sein. Die Gurteinheit könnte zumindest teilweise aus Stoff und/oder aus Leder oder dergleichen ausgebildet sein. Vorzugsweise sind die Gurte der Gurteinheit einstückig miteinander ausgebildet. Vorzugsweise ist die Gurteinheit zu wenigstens einem Großteil, bevorzugt vollständig aus einem Kunststoff, beispielsweise aus einem thermoplastischen oder duroplastischen Kunststoff, ausgebildet. Vorzugsweise ist die Gurteinheit als ein Spritzgussteil ausgebildet und in einem Kunststoffspritzgussverfahren hergestellt. Hierdurch kann vorteilhaft eine vereinfachte Herstellung und Montage erreicht werden.

Ferner wird vorgeschlagen, dass die Gurteinheit eine Kinnriemenhalterung aufweist. Durch eine derartige Ausgestaltung können vorteilhaft eine Flexibilität und ein Bedienkomfort der Schutzvorrichtung weiter verbessert werden. Die Kinnriemenhalterung ist zur lösbaren Befestigung eines Kinnriemens an der Schutzvorrichtung vorgesehen. Die lösbare Befestigung des Kinnriemens an dem Kinnriemenhalter kann mittels einer form- und/oder kraftschlüssigen Verbindung, beispielsweise mittels einer Rastverbindung und/oder mittels einer Klettverbindung und/oder Klemmverbindung und/oder dergleichen erfolgen. Der Kinnriemen kann Teil der Schutzvorrichtung sein. Denkbar ist auch, dass es sich bei dem Kinnriemen um ein Zubehörteil für die Schutzvorrichtung handelt. Mittels des Kinnriemens kann vorteilhaft eine Befestigung der Schutzvorrichtung an dem Kopf des Benutzers weiter verbessert werden. Vorzugsweise weist die Kinnriemenhalterung der Gurteinheit zumindest zwei Kinnriemenhalterungselemente auf. In einem montierten Zustand, in welchem die Gurteinheit zwischen der Helmschale und der Kopfbefestigungseinheit angeordnet ist, ist ein erstes Kinnriemenhalterungselement der Kinnriemenhalterung vorzugsweise auf einer ersten Seite der Kopfbefestigungseinheit und ein zweites Kinnriemenhalterungselement der Kinnriemenhalterung auf einer der ersten Seite gegenüberliegenden zweiten Seite der Kopfbefestigungseinheit angeordnet.

Zudem wird vorgeschlagen, dass die Schildeinheit als ein Schweißschutzvisier ausgebildet ist. Durch eine derartige Ausgestaltung kann vorteilhaft eine Schutzvorrichtung mit einem besonders hohen Maß an Sicherheit, insbesondere für den Einsatz bei Schweißarbeiten, bereitgestellt werden.

Des Weiteren wird vorgeschlagen, dass das Schutzelement der Schildeinheit einen optischen Blendschutzfilter aufweist. Hierdurch kann vorteilhaft eine Sicherheit für Benutzer der Schutzvorrichtung weiter verbessert werden. Unter einem "optischen Blendschutzfilter" soll ein optischer Filter verstanden werden, welcher ein Schutzglas und/oder ein Kunststoffschutzglas bildet. Vorzugsweise ist der optische Blendschutzfilter als ein optischer Filter ausgebildet, dessen Lichtdurchlässigkeit einstellbar ausgeführt ist. Bevorzugt ist der optische Blendschutzfilter ein optischer Schweißschutzfilter mit einer automatischen Verdunkelung. Besonders bevorzugt weist der optische Blendschutzfilter zumindest eine in der Transmission schaltbare Flüssigkristallebene auf. Es sind verschiedene, einem Fachmann als sinnvoll erscheinende Ausgestaltungen des optischen Blendschutzfilters denkbar. Der optische Blendschutzfilter kann auch als ein sogenannter "automatic darkening filter" (ADF) oder "automatischer Schweißerschutzfilter" ausgebildet sein. Vorzugsweise ist der optische Blendschutzfilter fest, insbesondere positionsfest, in der Schildeinheit aufgenommen.

Darüber hinaus wird vorgeschlagen, dass die Schutzvorrichtung zumindest eine zusätzliche Schutzeinheit aufweist, welche als eine weitere Schildeinheit ausgebildet und mit der Schildeinheit austauschbar ist. Durch eine derartige Ausgestaltung kann vorteilhaft eine Flexibilität weiter verbessert werden. Es kann insbesondere ein Einsatzspektrum der Schutzvorrichtung auf verschiedenste Arbeitsbereiche erweitert und die Schutzvorrichtung einfach und flexibel an die jeweiligen Anforderungen angepasst werden, wenn die Schutzvorrichtung zumindest eine zusätzliche Schutzeinheit aufweist, welche als eine weitere Schildeinheit ausgebildet und mit der Schildeinheit austauschbar ist.

In einer vorteilhaften Ausgestaltung wird vorgeschlagen, dass die weitere Schildeinheit als ein Klarsichtvisier ausgebildet ist. Hierdurch kann vorteilhaft eine Schutzvorrichtung mit erweiterter Flexibilität bereitgestellt werden. Die als Klarsichtvisier ausgebildete weitere Schutzeinheit kann, ohne darauf beschränkt zu sein, dazu vorgesehen sein, eine Spritzschutzfunktion, beispielsweise bei Arbeiten mit Hochdruckreinigern oder dergleichen, bereitzustellen.

In einer weiteren vorteilhaften Ausgestaltung wird vorgeschlagen, dass die weitere Schildeinheit als ein Forstvisier ausgebildet ist. Durch eine derartige Ausgestaltung kann vorteilhaft eine Flexibilität weiter erhöht werden. Insbesondere kann die Schutzvorrichtung mittels der als Forstvisier ausgebildeten weiteren Schildeinheit vorteilhaft zum Schutz bei Forstarbeiten eingesetzt werden. Vorzugsweise weist die als Forstvisier ausgebildete weitere Schutzeinheit ein weiteres Schutzelement auf, welches als ein Schutzgitter, beispielsweise zum Schutz vor Ästen bei Baumfällarbeiten und dergleichen, ausgebildet ist.

Zudem wird vorgeschlagen, dass die weitere Schildeinheit ein weiteres Schutzelement aufweist, welches als ein Sonnenschutzelement ausgebildet ist. Hierdurch kann vorteilhaft eine Flexibilität noch weiter erhöht werden. Insbesondere kann vorteilhaft ein Sonnenschutz für Benutzer der Schutzvorrichtung bereitgestellt werden. Vorzugsweise weist das Sonnenschutzelement einen UV-Schutzfilter auf. Denkbar ist auch, dass das Schutzelement der Schildeinheit durch das weitere Schutzelement der weiteren Schildeinheit austauschbar ist.

Des Weiteren wird vorgeschlagen, dass die Helmschale eine Belüftungseinheit mit zumindest einer Belüftungsöffnung aufweist. Hierdurch kann vorteilhaft ein Komfort für Benutzer der Schutzvorrichtung weiter verbessert werden. Es kann vorteilhaft ein Tragekomfort, insbesondere in warmen Arbeitsumgebungen, erhöht werden, indem mittels der Belüftungseinheit eine ausreichende Belüftung des Kopfes des Benutzers ermöglicht wird.

Darüber hinaus wird vorgeschlagen, dass die Belüftungseinheit zumindest ein Abdeckelement aufweist, welches dazu vorgesehen ist, die Belüftungsöffnung zumindest teilweise abzudecken. Durch eine derartige Ausgestaltung kann vorteilhaft eine Flexibilität noch weiter erhöht werden. Es kann insbesondere eine flexible Anpassung der Belüftungseinheit an verschiedene Anwendungssituationen der Schutzvorrichtung ermöglicht werden. Beispielsweise kann bei Schweißarbeiten, bei welchen das Gesicht des Benutzers durch die Schildeinheit geschützt ist, zugleich eine Oberseite des Kopfes des Benutzers zuverlässig vor Funkenflug geschützt werden, wenn die Belüftungsöffnung durch das Abdeckelement zumindest teilweise oder vollständig abgedeckt ist. Vorzugsweise ist ein Abdeckungsgrad der Belüftungseinheit, insbesondere stufenlos, zwischen einer minimalen und maximalen, insbesondere vollständigen, Abdeckung der Belüftungsöffnung einstellbar.

Ferner wird vorgeschlagen, dass die Halterungseinheit zumindest teilweise einstückig mit der Kopfbefestigungseinheit ausgebildet ist. Durch eine derartige Ausgestaltung kann vorteilhaft eine besonders effiziente Herstellung ermöglicht werden. Unter "einstückig" soll stoffschlüssig verbunden, wie beispielsweise durch einen Schweißprozess und/oder Klebeprozess usw., und besonders vorteilhaft angeformt verstanden werden, wie durch die Herstellung aus einem Guss und/oder durch die Herstellung in einem Ein- oder Mehrkomponentenspritzverfahren. Unter "zumindest teilweise einstückig" soll verstanden werden, dass zumindest ein Element der Halterungseinheit einstückig mit der Kopfbefestigungseinheit ausgebildet ist. Vorzugsweise ist das Befestigungselement beziehungsweise sind die Befestigungselemente der Halterungseinheit einstückig mit der Kopfbefestigungseinheit ausgebildet. Alternativ oder zusätzlich können auch weitere Elemente der Halterungseinheit, beispielsweise zumindest ein Halterungselement und/oder zumindest ein Aufnahmeelement der Halterungseinheit, einstückig mit der Kopfbefestigungseinheit ausgebildet sein.

Die erfindungsgemäße Schutzvorrichtung soll hierbei nicht auf die oben beschriebene Anwendung und Ausführungsform beschränkt sein. Insbesondere kann die erfindungsgemäße Schutzvorrichtung zu einer Erfüllung einer hierin beschriebenen Funktionsweise eine von einer hierin genannten Anzahl von einzelnen Elementen, Bauteilen und Einheiten abweichende Anzahl aufweisen.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine Schutzvorrichtung mit einer Kopfbefestigungseinheit, mit einer Schutzeinheit, welche als eine Schildeinheit ausgebildet ist, einer weiteren Schutzeinheit, welche als eine Helmschale ausgebildet ist, und mit einer Halterungseinheit zur Verbindung der Schutzeinheit und der weiteren Schutzeinheit mit der Kopfbefestigungseinheit in einer schematischen perspektivischen Explosionsdarstellung,
- Fig. 2: eine schematische Seitenansicht der Explosionsdarstellung der Schutzvorrichtung aus Figur 1,
- Fig. 3: eine schematische Draufsicht der Explosionsdarstellung der Schutzvorrichtung aus Figur 1,
- Fig. 4: die Helmschale, die Kopfbefestigungseinheit, die Halterungseinheit und eine Gurteinheit der Schutzvorrichtung in einer schematischen Explosionsdarstellung von einer Vorderseite,
- Fig. 5: eine schematische Seitenansicht und eine schematische Draufsicht der Helmschale,
- Fig. 6: eine schematische Darstellung einer weiteren Schildeinheit der Schutzvorrichtung, welche als ein Klarsichtvisier ausgebildet ist,
- Fig. 7: eine schematische Darstellung einer weiteren Schildeinheit der Schutzvorrichtung, welche als ein Forstvisier ausgebildet ist und
- Fig. 8: eine schematische Darstellung einer weiteren Schildeinheit der Schutzvorrichtung, welche ein weiteres Schutzelement aufweist, das als ein Sonnenschutzelement ausgebildet ist.

### Beschreibung der Ausführungsbeispiele

Fig. 1 zeigt eine Schutzvorrichtung 10 in einer schematischen Explosionsdarstellung. Die Schutzvorrichtung 10 weist eine Kopfbefestigungseinheit 12 auf. Die Kopfbefestigungseinheit 12 ist zur Befestigung der Schutzvorrichtung 10 an einem Kopf eines Benutzers (nicht dargestellt) vorgesehen. Die Kopfbefestigungseinheit 12 weist ein Spannelement 98 und mehrere Spannstreben 100 auf. Mittels des Spannelements 98 der Kopfbefestigungseinheit 12 können die Spannstreben 100 unterschiedlich stark verspannt werden, um so die Größe der Kopfbefestigungseinheit 12 an die Größe des Kopfes des Benutzers anzupassen und einen festen Halt der Kopfbefestigungseinheit 12 an dem Kopf des Benutzers zu ermöglichen.

Die Schutzvorrichtung 10 weist eine Schutzeinheit 110 zum Schutz des Benutzers auf. Vorliegend ist die Schutzeinheit 110 als eine Schildeinheit 14 ausgebildet. Die Schildeinheit 14 umfasst zumindest eine Schutzelement 16 zum Schutz des Benutzers. Vorliegend ist die Schildeinheit 14 als ein Schweißschutzvisier 30 ausgebildet. Das Schutzelement 16 der Schildeinheit 14 weist einen optischen Blendschutzfilter 32 auf. Ferner weist die Schutzvorrichtung 10 eine Sensoreinheit (nicht dargestellt) auf. Die Sensoreinheit ist zu einer Erfassung eines Arbeitszustands und einer davon abhängigen Ansteuerung einer Durchlässigkeit des optischen Blendschutzfilters 32 vorgesehen. Die Sensoreinheit weist zumindest einen Sensor (nicht dargestellt) auf, der dazu vorgesehen ist, einen Schweißvorgang oder das Auftreten eines hellen Lichts, welches die Augen eines Benutzers schädigen oder auf andere Weise beeinflussen könnte, zu detektieren. Der Sensor der Sensoreinheit ist von einer Fotozelle gebildet. Grundsätzlich wäre jedoch auch einen andere, einem Fachmann als sinnvoll erscheinende Ausbildung des Sensors der Sensoreinheit denkbar.

Die Schutzvorrichtung 10 weist eine Halterungseinheit 18 auf. Die Halterungseinheit 18 ist dazu vorgesehen, die Schutzeinheit 110 mit der Kopfbefestigungseinheit 12 zu verbinden. Die Halterungseinheit 18 weist ein erstes Aufnahmeelement 54 und eine zweites Aufnahmeelement 56 auf. Das erste Aufnahmeelement 54 und das zweite Aufnahmeelement 56 sind zueinander spiegelsymmetrisch ausgebildet. Die Halterungseinheit 18 weist ferner ein erstes Halterungselement 58 und ein zweites Halterungselement 60 auf. Die Halterungseinheit 18 weist ein erstes Befestigungselement 62 und ein weiteres erstes Befestigungselement 64 auf, welche fest mit der Kopfbefestigungseinheit 12 verbunden sind.

Die Halterungseinheit 18 ist zumindest teilweise einstückig mit der Kopfbefestigungseinheit 12 ausgebildet. Vorliegend sind die ersten Befestigungselemente 62, 64 der Halterungseinheit 18 jeweils einstückig mit der Kopfbefestigungseinheit 12 ausgebildet. Die ersten Befestigungselemente 62, 64 sind an einer linken Seite der Kopfbefestigungseinheit 12 angeordnet und zur Befestigung des ersten Halterungselements 58 an der Kopfbefestigungseinheit 12 vorgesehen. Die Kopfbefestigungseinheit 12 weist außerdem zwei zweite Befestigungselemente (nicht dargestellt) auf, welche im Wesentlichen identisch zu den ersten Befestigungselementen 62, 64 ausgebildet und zu diesen gegenüberliegend auf einer rechten Seite der Kopfbefestigungseinheit 12 angeordnet und ebenfalls einstückig mit der Kopfbefestigungseinheit 12 ausgebildet sind. Die zweiten Befestigungselemente sind zur Befestigung des zweiten Halterungselements 60 an der Kopfbefestigungseinheit 12 vorgesehen. Das erste Halterungselement 58 und das zweite Halterungselement 60 weisen jeweils eine Mehrzahl von Rastausnehmungen 66 auf, welche horizontal nebeneinander angeordnet sind. Das erste Aufnahmeelement 54 und das zweite Aufnahmeelement 56 weisen jeweils zwei Rastnasen 68 auf, welche zur Herstellung einer Rastverbindung in jeweils zwei der Rastausnehmungen 66 in den jeweiligen Halterungselementen 58, 60 eingreifen.

Das Schildelement 14 weist eine erste Aufnahmeöffnung 70 und eine zweite Aufnahmeöffnung 72 auf. Die erste Aufnahmeöffnung 70 ist auf einer linken Seite der Schildeinheit 14 angeordnet. Die zweite Aufnahmeöffnung 72 ist zu der ersten Aufnahmeöffnung 70 gegenüberliegend auf einer rechten Seite der Schildeinheit 14 angeordnet. Zur Verbindung der Schildeinheit 14 mit der Kopfbefestigungseinheit 12 über die Halterungseinheit 18 greift das erste Aufnahmeelement 54 in die erste Aufnahmeöffnung 70 und das zweite Aufnahmeelement 56 in die zweite Aufnahmeöffnung 72 ein. In einem verbundenen Zustand ist die Schildeinheit 14 über die Aufnahmeelemente 54, 56 der Halterungseinheit 18 drehbeweglich mit der Kopfbefestigungseinheit 12 verbunden. Die Schildeinheit 14 weist eine Feststelleinheit 74 auf. Die Feststelleinheit 74 umfasst zwei Zahnkränze 78, welche jeweils radial um die erste Aufnahmeöffnung 70 und die zweite Aufnahmeöffnung 72 herum angeordnet sind. Die Feststelleinheit 74 umfasst zumindest zwei Feststellelemente 76, welche in die Zähne der Zahnkränze 78 eingreifen können. Mittels der Feststellelemente 76 ist die Schildeinheit 14 in zumindest zwei verschiedenen Positionen relativ zur Kopfbefestigungseinheit 12 fixierbar. Die Feststelleinheit 74 weist zumindest zwei Einstellelemente 80 zur Betätigung der Feststellelemente 76 und zur Fixierung der Schildeinheit 14 in den relativen Positionen zur Kopfbefestigungseinheit 12 auf. In einer ersten relativen Position ist die Schildeinheit 14 zumindest im Wesentlichen senkrecht zu der Kopfbefestigungseinheit 12 ausgerichtet, um ein Gesicht des Benutzers der Schutzvorrichtung 10, beispielsweise während Schweißarbeiten, zu überdecken. In einer zweiten relativen Position ist die Schildeinheit 14 zumindest im Wesentlichen parallel zu der Kopfbefestigungseinheit 12 ausgerichtet, beispielsweise um dem Benutzer der Schutzvorrichtung 10 während Unterbrechungen der Schweißarbeiten eine freie Sicht zu ermöglichen. Mittels der Feststelleinheit 74 ist die Schildeinheit in der ersten relativen Position, der zweiten relativen Position, sowie in weiteren relativen Zwischenpositionen zwischen der ersten relativen Position und der zweiten Position, fixierbar.

Ferner ist ein horizontaler Abstand zwischen der Schildeinheit 14 und der Kopfbefestigungseinheit 12 einstellbar, indem die Rastnasen 68 des ersten Aufnahmeelements 54 und des zweiten Aufnahmeelements 56 je nach Bedarf in unterschiedliche der horizontal nebeneinander angeordneten Rastausnehmungen 66 in den jeweiligen Halterungselementen 58, 60 eingerastet werden können.

Die Schutzeinheit 10 umfasst ferner eine weitere Schutzeinheit 112. Die Halterungseinheit 18 ist dazu vorgesehen, die weitere Schutzeinheit 112 mit der Kopfbefestigungseinheit 12 zu verbinden. Die Halterungseinheit 12 ist dazu vorgesehen, die Schutzeinheit 110 und die weitere Schutzeinheit 112 zeitgleich mit der Kopfbefestigungseinheit 12 zu verbinden. Die weitere Schutzeinheit 112 ist in dem vorliegenden Ausführungsbeispiel als eine Helmschale 20 und zwar als eine Bauhelmschale ausgebildet. Die Helmschale 20 ist dazu vorgesehen, eine Stoßenergie wenigstens zu einem Großteil aufzunehmen. Die Helmschale 20 ist mittels der Halterungseinheit 18 mit der Kopfbefestigungseinheit 12 verbindbar. Die Helmschale 20 weist zur Verbindung mit der Kopfbefestigungseinheit 12 zwei Aufnahmeausnehmungen 82, 84 auf. Eine erste Aufnahmeausnehmung 82 der Helmschale 20 ist auf einer linken Seite der Helmschale 20 angeordnet. Zur Verbindung der Helmschale 20 mit der Kopfbefestigungseinheit 12 über die Halterungseinheit 18 greift das erste Aufnahmeelement 54 in die erste Aufnahmeausnehmung 82 ein und verrastet mit dieser. Eine zweite Aufnahmeausnehmung 84 (vgl. Figur 3) der Helmschale 20 ist gegenüberliegend zu der ersten Aufnahmeausnehmung 82 auf einer rechten Seite der Helmschale 20 angeordnet. Zur Verbindung der Helmschale 20 mit der Kopfbefestigungseinheit 12 über die Halterungseinheit 18 greift das zweite Aufnahmeelement 56 entsprechend in die zweite Aufnahmeausnehmung 84 ein und verrastet mit dieser.

Die Halterungseinheit 18 weist eine Höheneinstelleinheit 24 zur Einstellung eines Abstands zwischen der Helmschale 20 und der Kopfbefestigungseinheit 12 auf. An den Rückseiten der Halterungselemente 58, 60 der Halterungseinheit 18 sind hierzu jeweils mehrere Raststifte 86 der Höheneinstelleinheit 24 vertikal übereinander angeordnet. Ferner weist die Höheneinstelleinheit 24 mehrere Rastöffnungen 88 auf, welche vertikal übereinander in den ersten Befestigungselementen 62, 64 und den zweiten Befestigungselementen angeordnet sind. Zur Einstellung des Abstands zwischen der Helmschale 20 und der Kopfbefestigungseinheit 12 können die Raststifte 86 der Höheneinstelleinheit 24 entsprechend in unterschiedliche der vertikal übereinander angeordneten Rastöffnungen 88 eingesteckt werden.

Figur 2 zeigt eine schematische Seitenansicht der perspektivischen Explosionsdarstellung der Schutzvorrichtung 10 aus Figur 1.

Die Schutzeinheit 10 weist eine Gurteinheit 26 auf. Die Gurteinheit 26 ist zwischen der Helmschale 20 und der Kopfbefestigungseinheit 12 anordenbar und zur teilweisen Aufnahme von Stoßenergie vorgesehen. Die Gurteinheit 26 weist eine Kinnriemenhalterung 28 auf. Die Kimmriemenhalterung 28 ist zur Befestigung eines Kinnriemens (nicht dargestellt) vorgesehen. Die Kinnriemenhalterung 28 weist ein erstes Kinnriemenhalterungselement 90 und ein zweites Kinnriemenhalterungselement 92 auf. Wenn die Gurteinheit 26 zwischen der Helmschale 20 und der Befestigungseinheit 12 angeordnet ist, befindet sich das erste Kinnriemenhalterungselement 90 auf der linken Seite der Kopfbefestigungseinheit 12 und das zweite Kinnriemenhalterungselement 92 auf der rechten Seite der Kopfbefestigungseinheit 12. Der Kinnriemenhalter kann beispielsweise in dem ersten Kinnriemenhalterungselement 90 eingehakt, über das Kinn des Benutzers gespannt und anschließend in dem zweiten Kinnriemenhalterungselement 92 eingehakt werden.

Figur 3 zeigt eine schematische Draufsicht der perspektivischen Explosionsdarstellung der Schutzvorrichtung 10 aus Figur 1.

Die Helmschale 20 weist eine Stirnaussparung 22 auf. Die Schildeinheit 14 ist dazu vorgesehen, die Stirnaussparung 22 unabhängig von einer eingestellten Position relativ zur Kopfbefestigungseinheit 12 zu überdecken. In der ersten relativen Position zwischen der Schildeinheit 14 und der Kopfbefestigungseinheit 12, wenn die Schildeinheit 14 zumindest im Wesentlichen senkrecht zu der Kopfbefestigungseinheit 12 ausgerichtet ist, überdeckt ein oberer Bereich 94 der Schildeinheit 14 die Stirnaussparung 22 der Helmschale 20. In der zweiten relativen Position zwischen der Schildeinheit 14 und der Kopfbefestigungseinheit 12, wenn die Schildeinheit 14 zumindest im Wesentlichen parallel zu der Kopfbefestigungseinheit 12 ausgerichtet ist, überdeckt ein unterer Bereich 96 (vgl. Figur 1) die Stirnaussparung 22 der Helmschale 20.

Figur 4 zeigt die Helmschale 20, die Kopfbefestigungseinheit 12, die Halterungseinheit 18 und die Gurteinheit 26 der Schutzvorrichtung 10 in einer schematischen Explosionsdarstellung von einer Vorderseite.

Figur 5 zeigt zwei schematische Darstellungen der Helmschale 20. Eine obere Darstellung der Figur 5 zeigt eine schematische Seitenansicht der Helmschale 20 in einem verbundenen Zustand mit der Kopfbefestigungseinheit 12 über die Halterungseinheit 18. Eine untere Darstellung der Figur 5 zeigt die Helmschale 20 in einer schematischen Draufsicht.

Die Helmschale 20 weist eine Belüftungseinheit 48 auf. Die Belüftungseinheit 48 weist zumindest eine Belüftungsöffnung 50 auf. Vorliegend weist die Belüftungseinheit 48 die Belüftungsöffnung 50 und eine weitere Belüftungsöffnung 102 auf. Die Belüftungseinheit 48 weist ferner zumindest ein Abdeckelement 52 auf, welches dazu vorgesehen ist, die Belüftungsöffnung 50 zumindest teilweise abzudecken. Die Belüftungseinheit 48 weist außerdem ein weiteres Abdeckelement 104 auf, welches dazu vorgesehen ist, die weitere Belüftungsöffnung 102 zumindest teilweise abzudecken.

Die Schutzvorrichtung 10 weist zumindest eine zusätzliche Schutzeinheit 114 auf. Vorliegend weist die Schutzvorrichtung die zusätzliche Schutzeinheit 114 (vgl. Figur 6, eine weitere zusätzliche Schutzeinheit 116 (vgl. Figur 7) und eine weitere zusätzliche Schutzeinheit 118 (vgl. Figur 8) auf. Die zusätzlichen Schutzeinheiten 114, 116, 118 sind jeweils als unterschiedliche weitere Schildeinheiten 34, 36, 38 ausgebildet und welche jeweils mit der als Schildeinheit 14 ausgebildeten Schutzeinheit 110 austauschbar sind.

Figur 6 zeigt eine schematische Ansicht der zusätzlichen Schutzeinheit 114, welche als eine weitere Schildeinheit 34 ausgebildet ist. Die weitere Schildeinheit 34 ist als ein Klarsichtvisier 40 ausgebildet.

Figur 7 zeigt eine schematische Ansicht der weiteren zusätzlichen Schutzeinheit 116, welche als eine weitere Schildeinheit 36 ausgebildet ist. Die weitere Schildeinheit 36 ist als ein Forstvisier 42 ausgebildet. Ein weiteres Schutzelement 106 der als Forstvisier 42 ausgebildeten weiteren Schildeinheit 36 ist als ein Schutzgitter 108 ausgebildet.

Figur 8 zeigt eine schematische Ansicht der weiteren zusätzlichen Schutzeinheit 118, welche als eine weitere Schildeinheit 38 ausgebildet ist. Im Unterschied zu der Schildeinheit 14 weist die weitere Schildeinheit 38 ein weiteres Schutzelement 44 auf. Das weitere Schutzelement 44 ist als ein Sonnenschutzelement 46 ausgebildet. Das Sonnenschutzelement 46 weist einen UV-Filter (nicht dargestellt) auf.

### Bezugszeichen

- 10: Schutzvorrichtung
- 12: Kopfbefestigungseinheit
- 14: Schildeinheit
- 16: Schutzelement
- 18: Halterungseinheit
- 20: Helmschale
- 22: Stirnaussparung
- 24: Höheneinstelleinheit
- 26: Gurteinheit
- 28: Kinnriemenhalterung
- 30: Schweißschutzvisier
- 32: optischer Blendschutzfilter
- 34: weitere Schildeinheit
- 36: weitere Schildeinheit
- 38: weitere Schildeinheit
- 40: Klarsichtvisier
- 42: Forstvisier
- 44: weiteres Schutzelement
- 46: Sonnenschutzelement
- 48: Belüftungseinheit
- 50: Belüftungsöffnung
- 52: Abdeckelement
- 54: erstes Aufnahmeelement
- 56: zweites Aufnahmeelement
- 58: erstes Halterungselement
- 60: zweites Halterungselement
- 62: erstes Befestigungselement
- 64: weiteres erstes Befestigungselement
- 66: Rastausnehmung
- 68: Rastnase
- 70: erste Aufnahmeöffnung
- 72: zweite Aufnahmeöffnung
- 74: Feststelleinheit
- 76: Feststellelement
- 78: Zahnkranz
- 80: Einstellelement
- 82: erste Aufnahmeausnehmung
- 84: zweite Aufnahmeausnehmung
- 86: Raststift
- 88: Rastöffnung
- 90: erstes Kinnriemenhalterungselement
- 92: zweites Kinnriemenhalterungselement
- 94: oberer Bereich
- 96: unterer Bereich
- 98: Spannelement
- 100: Spannstrebe
- 102: weitere Belüftungsöffnung
- 104: weiteres Abdeckelement
- 106: weiteres Schutzelement
- 108: Schutzgitter
- 110: Schutzeinheit
- 112: weitere Schutzeinheit
- 114: zusätzliche Schutzeinheit
- 116: weitere zusätzliche Schutzeinheit
- 118: weitere zusätzliche Schutzeinheit

## Patentansprüche

1. Schutzvorrichtung (10) mit einer Kopfbefestigungseinheit (12) zur Befestigung an einem Kopf eines Benutzers, mit zumindest einer Schutzeinheit (110) zum Schutz des Benutzers, mit einer Helmschale (20) und mit einer Halterungseinheit (18), **dadurch gekennzeichnet, dass** die Halterungseinheit (18) dazu vorgesehen ist, zumindest die Schutzeinheit (110) und die Helmschale (20) zeitgleich mit der Kopfbefestigungseinheit (12) zu verbinden, wobei die Schutzeinheit (110), welche als eine Schildeinheit (14) mit zumindest einem Schutzelement (16) ausgebildet ist, als auch die Helmschale (20), einzeln oder in Kombination, über die Halterungseinheit (18) mit der Kopfbefestigungseinheit (12) verbindbar sind.

2. Schutzvorrichtung (10) nach Anspruch 1, **dadurch gekennzeichnet, dass** die Helmschale (20) eine Stirnaussparung (22) aufweist.

3. Schutzvorrichtung (10) nach Anspruch 2, **dadurch gekennzeichnet, dass** die Schildeinheit (14) dazu vorgesehen ist, die Stirnaussparung (22) unabhängig von einer eingestellten Position relativ zur Kopfbefestigungseinheit (12) zu überdecken.

4. Schutzvorrichtung (10) nach einem der vorhergehenden Ansprüche, **dadurch gekennzeichnet, dass** die Halterungseinheit (18) eine Höheneinstelleinheit (24) zur Einstellung eines Abstands zwischen der Helmschale (20) und der Kopfbefestigungseinheit (12) aufweist.

5. Schutzvorrichtung (10) nach einem der vorhergehenden Ansprüche, **gekennzeichnet durch** eine Gurteinheit (26), welche zwischen der Helmschale (20) und der Kopfbefestigungseinheit (12) anordenbar und zur Kraftübertragung von der Helmschale (20) auf den Kopf des Benutzers vorgesehen ist.

6. Schutzvorrichtung (10) nach Anspruch 5, **dadurch gekennzeichnet, dass** die Gurteinheit (26) eine Kinnriemenhalterung (28) aufweist.

7. Schutzvorrichtung (10) nach einem der vorhergehenden Ansprüche, **dadurch gekennzeichnet, dass** die Schildeinheit (14) als ein Schweißschutzvisier (30) ausgebildet ist.

8. Schutzvorrichtung (10) nach einem der vorhergehenden Ansprüche, **dadurch gekennzeichnet, dass** das Schutzelement (16) der Schildeinheit (14) einen optischen Blendschutzfilter (32) aufweist.

9. Schutzvorrichtung (10) nach einem der vorhergehenden Ansprüche, **gekennzeichnet durch** zumindest eine zusätzliche Schutzeinheit (114, 116, 118), welche als eine weitere Schildeinheit (34, 36, 38) ausgebildet ist und welche mit der Schildeinheit (14) austauschbar ist.

10. Schutzvorrichtung (10) nach Anspruch 9, **dadurch gekennzeichnet, dass** die weitere Schildeinheit (34) als ein Klarsichtvisier (40) ausgebildet ist.

11. Schutzvorrichtung (10) nach Anspruch 9, **dadurch gekennzeichnet, dass** die weitere Schildeinheit (36) als ein Forstvisier (42) ausgebildet ist.

12. Schutzvorrichtung nach Anspruch 9, **dadurch gekennzeichnet, dass** die weitere Schildeinheit (38) ein weiteres Schutzelement (44) aufweist, welches als ein Sonnenschutzelement (46) ausgebildet ist.

13. Schutzvorrichtung (10) nach einem der vorhergehenden Ansprüche, **dadurch gekennzeichnet, dass** die Helmschale (20) eine Belüftungseinheit (48) mit zumindest einer Belüftungsöffnung (50) aufweist.

14. Schutzvorrichtung (10) nach Anspruch 13, **dadurch gekennzeichnet, dass** die Belüftungseinheit (48) zumindest ein Abdeckelement (52) aufweist, welches dazu vorgesehen ist, die Belüftungsöffnung (50) zumindest teilweise abzudecken.

15. Schutzvorrichtung (10) nach einem der vorhergehenden Ansprüche, **dadurch gekennzeichnet, dass** die Halterungseinheit (18) zumindest teilweise einstückig mit der Kopfbefestigungseinheit (12) ausgebildet ist.

## Claims

1. Protection device (10)
with a head-fastening unit (12) for fastening to a user's head,
with at least one protection unit (110) for the user's protection,
with a helmet shell (20)
and with a holding unit (18),
**characterized in that** the holding unit (18) is configured for connecting at least the protection unit (110) and the helmet shell (20) to the head-fastening unit (12) at the same time,
wherein the protection unit (110), which is embodied as a shield unit (14) with at least one protection element (16), and the helmet shell (20) are, individually or in combination, connectable to the head-fastening unit (12) via the holding unit (18).

2. Protection device (10) according to claim 1, **characterized in that** the helmet shell (20) has a forehead recess (22).

3. Protection device (10) according to claim 2,
**characterized in that** the shield unit (14) is configured to cover the forehead recess (22) independently from a set position relative to the head-fastening unit (12).

4. Protection device (10) according to any one of the preceding claims, **characterized in that** the holding unit (18) comprises a height adjusting unit (24) for an adjustment of a distance between the helmet shell (20) and the head-fastening unit (12).

5. Protection device (10) according to any one of the preceding claims, **characterized by** a strap unit (26), which is arrangeable between the helmet shell (20) and the head-fastening unit (12) and is configured for a force transmission from the helmet shell (20) to the user's head.

6. Protection device (10) according to claim 5,
**characterized in that** the strap unit (26) comprises a chin strap holder (28).

7. Protection device (10) according to any one of the preceding claims, **characterized in that** the shield unit (14) is embodied as a welding protection visor (30).

8. Protection device (10) according to any one of the preceding claims, **characterized in that** the protection element (16) of the shield unit (14) comprises an optical glare protection filter (32).

9. Protection device (10) according to any one of the preceding claims, **characterized by** at least one additional protection unit (114, 116, 118), which is embodied as a further shield unit (34, 36, 38) and which is exchangeable with the shield unit (14).

10. Protection device (10) according to claim 9,
**characterized in that** the further shield unit (34) is embodied as a clear-view visor (40).

11. Protection device (10) according to claim 9,
**characterized in that** the further shield unit (36) is embodied as a lumber-jack visor (42).

12. Protection device (10) according to claim 9,
**characterized in that** the further shield unit (38) comprises a further protection element (44), which is embodied as a sun protection element (46).

13. Protection device (10) according to any one of the preceding claims, **characterized in that** the helmet shell (20) comprises a ventilation unit (48) with at least one ventilation opening (50).

14. Protection device (10) according to claim 13,
**characterized in that** the ventilation unit (48) comprises at least one cover element (52), which is configured to cover the ventilation opening (50) at least partially.

15. Protection device (10) according to one of the preceding claims, **characterized in that** the holding unit (18) is implemented at least partially integrally with the head-fastening unit (12).

## Revendications

1. Dispositif de protection (10)
comprenant une unité fixation-tête (12) pour la fixation à la tête d'un utilisateur,
comprenant au moins une unité de protection (110) pour la protection de l'utilisateur,
comprenant une coque de casque (20)
et comprenant une unité de maintien (18),
**caractérisé en ce que** l'unité de maintien (18) est prévue pour relier au moins l'unité de protection (110) et la coque de casque (20) en même temps à l'unité fixation-tête (12),
où l'unité de protection (110), qui est réalisée comme unité d'écran (14) avec au moins un élément de protection (16), ainsi que la coque de casque (20), individuellement ou en combinaison, peuvent être reliées à l'unité fixation-tête (12) par le biais de l'unité de maintien (18).

2. Dispositif de protection (10) selon la revendication 1,
**caractérisé en ce que** la coque de casque (20) comprend un évidement frontal (22).

3. Dispositif de protection (10) selon la revendication 2,
**caractérisé en ce que** l'unité d'écran (14) est prévue pour recouvrir l'évidement frontal (22) indépendamment d'une position ajustée par rapport à l'unité fixation-tête (12).

4. Dispositif de protection (10) selon l'une quelconque des revendications précédentes,
**caractérisé en ce que** l'unité de maintien (18) comprend une unité de réglage en hauteur (24) pour ajuster une distance entre la coque de casque (20) et l'unité fixation-tête (12).

5. Dispositif de protection (10) selon l'une quelconque des revendications précédentes,
**caractérisé par** une unité de sangle (26), qui peut être disposée entre la coque de casque (20) et l'unité fixation-tête (12) et est prévue pour la transmission de force de la coque de casque (20) à la tête de l'utilisateur.

6. Dispositif de protection (10) selon la revendication 5,
**caractérisé en ce que** l'unité de sangle (26) comprend un maintien-mentonnière (28).

7. Dispositif de protection (10) selon l'une quelconque des revendications précédentes,
**caractérisé en ce que** l'unité d'écran (14) est réalisée comme visière de protection de soudage (30).

8. Dispositif de protection (10) selon l'une quelconque des revendications précédentes,
**caractérisé en ce que** l'élément de protection (16) de l'unité d'écran (14) comprend un filtre optique anti-éblouissement (32).

9. Dispositif de protection (10) selon l'une quelconque des revendications précédentes,
**caractérisé par** au moins une unité de protection supplémentaire (114, 116, 118), qui est réalisée comme unité d'écran supplémentaire (34, 36, 38) et qui peut être interchangée avec l'unité d'écran (14).

10. Dispositif de protection (10) selon la revendication 9,
**caractérisé en ce que** l'unité d'écran supplémentaire (34) est réalisée comme visière transparente (40).

11. Dispositif de protection (10) selon la revendication 9,
**caractérisé en ce que** l'unité d'écran supplémentaire (36) est réalisée comme visière forestière (42).

12. Dispositif de protection selon la revendication 9,
**caractérisé en ce que** l'unité d'écran supplémentaire (38) comprend un autre élément de protection (44) qui est réalisé comme élément de protection solaire (46).

13. Dispositif de protection (10) selon l'une quelconque des revendications précédentes,
**caractérisé en ce que** la coque de casque (20) comprend une unité de ventilation (48) avec au moins une ouverture de ventilation (50).

14. Dispositif de protection (10) selon la revendication 13,
**caractérisé en ce que** l'unité de ventilation (48) comprend au moins un élément de recouvrement (52) prévu pour au moins partiellement recouvrir l'ouverture de ventilation (50).

15. Dispositif de protection (10) selon l'une quelconque des revendications précédentes,
**caractérisé en ce que** l'unité de maintien (18) est réalisée au moins partiellement intégralement avec l'unité fixation-tête (12).
